# FASCICULE DE BREVET EUROPEEN

(11) **EP 1 146 806 B1**
(45) Date de publication et mention de la délivrance du brevet: **08.10.2003**
(21) Numéro de dépôt: 00985337.5
(22) Date de dépôt: 27.11.2000
(51) Int. Cl.: A47H 13/01

(54) **DISPOSITIF D'ACCROCHAGE D'UN RIDEAU SOUS UNE TRINGLE**
VORRICHTUNG ZUM AUFHÄNGEN EINES VORHANGES UNTER EINER STANGE
DEVICE FOR HANGING A CURTAIN UNDERNEATH A RAIL

(30) Priorité: 30.11.1999 FR 9915089
(43) Date de publication de la demande: 24.10.2001
(73) Titulaire: Madura, 75005 Paris (FR)
(72) Inventeur: BOURGEOIS, Michel, F-75005 Paris (FR)
(74) Mandataire: Rousset, Jean-Claude
(86) Numéro de dépôt international: FR0003308
(87) Numéro de publication internationale: WO01039639

(56) Documents cités:
- DE-B- 1 283 451
- GB-A- 1 143 552
- US-A- 2 320 003

## Description

L'invention concerne un dispositif d'accrochage pour fixer un bord d'une nappe à une barre ou tringle s'étendant en regard dudit bord, ce dispositif comprenant une pièce allongée dont une première région d'extrémité est conformée de manière à chevaucher la barre en s'appuyant sur celle-ci en direction dudit bord et dont une seconde région d'extrémité, opposée à la première, est propre à traverser ledit bord dans son épaisseur.

Le terme "nappe" désigne ici tout objet étendu en surface et d'épaisseur relativement faible, souple ou rigide, tel qu'une pièce de tissu tissé ou non, une feuille, une plaque ou un panneau de nature quelconque.

De tels dispositifs sont utilisés notamment pour suspendre des rideaux, par exemple des rideaux de fenêtre ou de douche. Dans leur version la plus simple, les deux régions d'extrémités de la pièce allongée sont conformées en crochets, et le bord d'un trou ménagé dans le rideau pour le passage du crochet de la seconde région d'extrémité s'appuie sur celui-ci. Ces dispositifs sont inesthétiques. De plus, il est nécessaire de munir le trou d'un oeillet pour éviter que le crochet déchire le rideau.

Le but de l'invention est de remédier à ces inconvénients, tout en conservant une structure et une manipulation simples des dispositifs d'accrochage.

On connaît par DE-B-1283451 un dispositif du genre défini en introduction, dans lequel ladite seconde région d'extrémité est sous forme d'une tige filetée et le dispositif comprend en outre une première coupelle percée en son centre pour le passage axial de la tige filetée et propre à se visser sur celle-ci, et une seconde coupelle qui est retenue par des moyens de retenue lorsque la première coupelle se visse vers elle de manière à permettre l'immobilisation de la nappe par serrage entre les deux coupelles en une zone entourant au moins partiellement la tige. Ledit dispositif d'accrochage présente les caractéristiques du préambule de la revendication 1.

L'invention a pour objet un dispositif selon la revendication 1.

Des caractéristiques optionnelles de l'invention, complémentaires ou alternatives, sont indiquées dans les revendications dépendantes.

Les caractéristiques et avantages de l'invention seront exposés plus en détail dans la description ci-après, en se référant aux dessins annexés.

La figure 1 est une vue de face d'un dispositif selon l'invention.

La figure 2 est une vue de côté de la pièce allongée.

La figure 3 est une vue de côté du dispositif monté sur un rideau et accroché sur une tringle.

La figure 4 est une vue partielle en coupe du dispositif monté sur un rideau.

La figure 5 est une vue analogue à la figure 4, le rideau étant muni d'un oeillet.

Le dispositif illustré comprend un élément allongé 1 sous forme d'une tige métallique de section circulaire. La tige 1 est conformée selon la forme générale d'un S, sa région d'extrémité supérieure 2 constituant un crochet propre à chevaucher la tringle 3 pour s'y appuyer verticalement, et sa région d'extrémité inférieure 4, sensiblement rectiligne et horizontale, étant filetée.

Deux coupelles identiques 5, 6, possédant une forme convexe de révolution autour d'un axe horizontal A, présentent chacune un trou traversant axial 7 muni d'un filetage conjugué du filetage de la partie de tige 4. Les deux coupelles peuvent ainsi être vissées sur la partie 4, leurs concavités étant tournées l'une vers l'autre, comme montré sur les figures 3 à 5. Le bord périphérique de chaque coupelle présente une surface annulaire 8 située dans un plan perpendiculaire à l'axe A de la tige 4 et des coupelles. Les surfaces 8 peuvent venir en appui de part et d'autre du bord supérieur 9 d'un rideau, également enfilé sur la tige 4 grâce à un trou traversant 10 préalablement formé à l'aide d'un poinçon.

En vissant l'une vers l'autre les deux coupelles, on peut serrer le rideau entre leurs faces d'appui 8 respectives, assurant ainsi un support stable du rideau sans risquer de le déchirer au niveau du trou 10.

Bien que le mode de montage du dispositif selon l'invention sur le rideau rende un oeillet superflu, la figure 5 montre que le dispositif est également utilisable avec un rideau déjà muni d'un oeillet 20, les flancs de celui-ci étant logés dans les cavités 11 existant entre les faces du rideau et les faces internes des coupelles, en raison de la forme concave de celles-ci.

Le vissage des deux coupelles permet d'aligner le fond de la coupelle 6 avec l'extrémité libre 12 de la tige filetée 4, évitant que celle-ci fasse saillie à l'extérieur de la coupelle et améliorant ainsi encore l'esthétique du dispositif. Il est cependant possible de prévoir, en variante, qu'une seule des coupelles, en particulier la coupelle extérieure 6, se visse tandis que l'autre coupelle coulisse librement sur la tige 2, par exemple sur une partie horizontale lisse prolongeant la partie filetée 4, jusqu'à une butée, formée par exemple par un bourrelet ou un épaulement de la tige. La coupelle intérieure peut également être immobilisée sur la tige, par exemple par emmanchement à force, sertissage, soudage ou collage. L'extrémité libre de la tige fera alors saillie ou non par rapport au fond de la coupelle 6, en fonction de l'épaisseur du rideau. Il est possible de prévoir un enjoliveur se vissant sur la partie saillante de la tige pour la dissimuler. Dans le cas où les deux coupelles se vissent, la coupelle extérieure, au lieu d'être identique à la coupelle intérieure, peut présenter un trou fileté borgne dont le fond vient en butée sur l'extrémité libre de la tige.

Selon une autre variante non représentée, le crochet 2 peut être remplacé par un anneau fermé à enfiler par l'extrémité de la tringle.

L'élément allongé et les coupelles constituant le dispositif selon l'invention peuvent être réalisés, indépendamment les uns des autres, en tout matériau approprié.

Le dispositif selon l'invention peut être utilisé non seulement pour suspendre un rideau, mais pour fixer à une barre ou tringle une nappe souple quelconque, par exemple une tenture ou une bâche, cette nappe n'étant pas nécessairement suspendue verticalement mais pouvant s'étendre dans une direction quelconque, en étant tendue par des forces s'exerçant en des points éloignés de la zone de montage du dispositif. La nappe peut également être rigide, par exemple sous la forme d'un panneau à suspendre sous une barre ou tringle.

## Revendications

1. Dispositif d'accrochage pour fixer un bord (9) d'une nappe à une barre ou tringle (3) s'étendant en regard dudit bord, ce dispositif comprenant une pièce allongée (1) dont une première région d'extrémité (2) est conformée de manière à chevaucher la barre en s'appuyant sur celle-ci en direction dudit bord et dont une seconde région d'extrémité (4), opposée à la première, est propre à traverser ledit bord dans son épaisseur, ladite seconde région d'extrémité étant sous forme d'une tige filetée et le dispositif comprenant en outre une première coupelle (6) percée en son centre pour le passage axial de la tige filetée (4) et propre à se visser sur celle-ci, et une seconde coupelle (5) qui est retenue par des moyens de retenue lorsque la première coupelle se visse vers elle de manière à permettre l'immobilisation de la nappe par serrage entre les deux coupelles en une zone (8) entourant au moins partiellement la tige, **caractérisé en ce que** la seconde coupelle (5) est également percée en son centre et propre à se visser sur la tige filetée, lesdits moyens de retenue étant constitués par les filetages coopérants de la seconde coupelle et de la tige.

2. Dispositif selon la revendication 1, dans lequel les coupelles sont propres à serrer la nappe entre elles en une zone annulaire (8) entourant entièrement la tige.

3. Dispositif selon la revendication 2, dans lequel les coupelles et ladite zone annulaire ont des formes sensiblement de révolution autour de l'axe (A) de la tige.

4. Dispositif selon l'une des revendications précédentes, dans lequel les faces tournées l'une vers l'autre des deux coupelles présentent des évidements (11) propres à loger un oeillet (20) monté sur la nappe et dont l'ouverture centrale est traversée par la tige filetée.

5. Dispositif selon l'une des revendications précédentes, dans lequel la pièce allongée est sous forme d'une tige de section circulaire.

6. Dispositif selon l'une des revendications précédentes, dans lequel les deux coupelles sont identiques.

## Patentansprüche

1. Aufhängvorrichtung zur Befestigung eines Rands (9) eines Flächenkörpers an einem Stab oder einer Stange (3), der/die sich dem Rand gegenüber erstreckt, wobei die Vorrichtung ein langgestrecktes Teil (1) umfasst, dessen erster Endbereich (2) so gestaltet ist, dass er sich über den Stab legt, indem er sich in Richtung des Rands an dem Stab abstützt, und dessen zweiter, dem ersten entgegengesetzter Endbereich (4) dazu ausgelegt ist, den Rand in seiner Dicke zu durchqueren, wobei der zweite Endbereich in Form eines mit Gewinde versehenen Schafts ist, und die Vorrichtung darüber hinaus eine erste Schale (6) umfasst, die in ihrer Mitte zum axialen Durchgang des mit Gewinde versehenen Schafts (4) durchbohrt und dazu ausgelegt ist, auf diesen aufgeschraubt zu werden, und eine zweite Schale (5), die von Rückhalteeinrichtungen gehalten wird, wenn die erste Schale zu ihr hin geschraubt wird, um die Festsetzung des Flächenkörpers durch Einspannen zwischen den beiden Schalen in einem Bereich (8) zu ermöglichen, der den Schaft zumindest teilweise umgibt,
**dadurch gekennzeichnet, dass**
die zweite Schale (5) ebenfalls in ihrer Mitte durchbohrt und dazu ausgelegt ist, auf den mit Gewinde versehenen Schaft aufgeschraubt zu werden, wobei die Rückhalteeinrichtungen aus den zusammenwirkenden Gewinden der zweiten Schale und des Schafts bestehen.

2. Vorrichtung nach Anspruch 1,
**dadurch gekennzeichnet, dass**
die Schalen dazu ausgelegt sind, den Flächenkörper zwischen sich in einem ringförmigen Bereich (8) einzuspannen, der den Schaft vollständig umgibt.

3. Vorrichtung nach Anspruch 2,
**dadurch gekennzeichnet, dass**
die Schalen und der ringförmige Bereich Formen haben, die im Wesentlichen ein rotationssymmetrisches Teil um die Achse (A) des Schafts sind.

4. Vorrichtung nach einem der vorhergehenden Ansprüche,
**dadurch gekennzeichnet, dass**
die einander zugewandten Flächen der beiden Schalen Ausnehmungen (11) aufweisen, die dazu ausgelegt sind, eine Öse (20) aufzunehmen, die am Flächenkörper angebracht ist, und deren zentrale Öffnung von dem mit Gewinde versehenen Schaft durchquert wird.

5. Vorrichtung nach einem der vorhergehenden Ansprüche,
**dadurch gekennzeichnet, dass**
das langgestreckte Teil in der Form eines Schafts mit kreisförmigem Querschnitt ausgebildet ist.

6. Vorrichtung nach einem der vorhergehenden Ansprüche,
**dadurch gekennzeichnet, dass**
die beiden Schalen identisch sind.

## Claims

1. Hanging device for attaching an edge (9) of a fabric to a bar or rail (3) extending opposite to the said edge, this device comprising an elongated component (1) having a first end region (2) which is shaped in such a way as to overlap the bar by resting on the latter in the direction of the said edge, and having a second end region (4), opposite the first, which is adapted to cross the said edge widthways, the said second end region being in the form of a threaded rod and the device furthermore comprising a first cup (6) pierced at the centre to allow the axial passage of the threaded rod (4) and adapted to be screwed on to the latter, and a second cup (5) which is held by retaining means when the first cup is screwed towards it in such a way as to allow the fabric to be kept in place by tightening the two cups in an area (8) at least partially surrounding the rod, **characterised in that** the second cup (5) is also pierced at the centre and is adapted to be screwed onto the threaded rod, the said retaining means consisting of the co-operating screw threads of the second cup and the rod.

2. Device according to claim 1, in which the cups are adapted to tighten the fabric between them in an annular area (8) entirely surrounding the rod.

3. Device according to claim 2, in which the cups and the said annular area are of substantially rotational form around the axis (A) of the rod.

4. Device according to one of the preceding claims, in which the sides of the two cups facing each other have recesses (11) to house an eyelet (20) fitted on the fabric and the central opening of which is crossed by the threaded rod.

5. Device according to one of the preceding claims, in which the elongated component is in the form of a rod of circular section.

6. Device according to one of the preceding claims, in which the two cups are identical.
